# DEMANDE DE BREVET EUROPEEN

(11) **EP 0 171 030 A1**
(43) Date de publication de la demande: **12.02.1986**
(21) Numéro de dépôt: 85109653.7
(22) Date de dépôt: 01.08.1985
(51) Int. Cl.: E01F 9/06

(54) **Plot rétro-réfléchissant pour marquage de routes et signalisation**

(30) Priorité: 03.08.1984 FR 8412373
(71) Demandeur: BORNES ET BALISES SA, F-17290 Aigrefeuille d'Aunis (FR)
(72) Inventeur: Ponte, Jean, F-17950 St. Jean D'Angle (FR)
(74) Mandataire: Casalonga, Axel

(57) **Abrégé**

Plot rétro-réfléchissant à effet omni-directionnel constant, auto-nettoyant, rénovable sur route sans échange de réflecteur, caractérisé par la possibilité d'adaptation de différents types d'éléments rétro-réfléchissants (1) sur une pièce (2) à géométrie externe adaptable, montée concentriquement à un corps de protection étanche, très résistant, constitué d'une base (4) surmontée d'une optique (11), ces pièces étant de révolution.

## Description

L'invention concerne la signalisation au sol par dispositif à rétro-réflexion.

Pour réaliser cette signalisation, on connaît déjà (brevets GB 528 363 et US 3971 623) des dispositifs constitués en général par un catadioptre enchassé dans un sabot de protection et qui de ce fait comportent souvent une zone de brillance réduite et des directions de réflexion limitées à un angle également très réduit. En outre, leur résistance aux conditions d'usure sous trafic est souvent insuffisante, leur maintenance par échange de l'élément réflecteur sur un support mi-détruit est difficile.

Le but de l'invention est de réaliser un dispositif rétro-réfléchissant qui élimine les inconvénients précédents, c'est-à-dire qui soit d'une fabrication, d'une pose et d'un entretien faciles et qui comporte un angle de réflexion qui ne soit pas limité par d'autres conditions que celles de l'utilisation, sans affaiblissement au voisinage des limites.

Un autre but de l'invention est de réaliser un dispositif de ce type dont les caractéristiques de forme amoindrissent le choc causé aux véhicules en circulation, en permettant en outre le nettoyage par frottement des pneumatiques de la partie collectrice de lumière incidente, les matériaux constitutifs et leur structure assurant à la fois le meilleur rendement et une protection durable du dispositif de rétro-réflexion incorporé.

Enfin, encore un autre but de l'invention est de réaliser un dispositif dans lequel l'étendue de la zone réfléchissante vue de la place du conducteur est suffisante pour permettre non seulement un marquage clair d'un tracé, mais également l'affichage de signes conventionnels tels que flèches ou numéros, éventuellement colorés.

L'invention consiste à disposer un élément rétro-réfléchissant, de nature pouvant évoluer avec les progrès de la technique correspondante, sur tout ou partie de la surface périphérique, adaptée à la nature de cet élément, d'une pièce annulaire à axe vertical, enfermée à l'intérieur d'un boîtier étanche, lui-même constitué par une base de révolution destinée à être collée sur le sol, la chaussée ou un support horizontal quelconque ou partiellement encastrée dans celui-ci, cette base étant refermée de manière étanche par un couvercle transparent de révolution, la structure de ces deux pièces assurant la protection mécanique de l'ensemble et la transmission optique des rayons lumineux entre l'extérieur et l'élément rétro-réfléchissant, ainsi que le retour inverse de cette lumière. La pièce annulaire présente à cet effet une surface externe sensiblement cylindrique revêtue d'un film d'une matière rétro-réfléchissante. La pièce annulaire est montée concentriquement à la base de révolution.

La zone périphérique du couvercle, essentiellement de révolution, est délimitée extérieurement et intérieurement, en approximation des courbures théoriques nécessaires à l'effet optique fonctionnel, par deux arcs de conique et en particulier de cercle générateurs dont les centres respectifs sont décalés de manière à obtenir une bonne répartition des forces appliquées au plot et une orientation correcte du faisceau lumineux incident, après une double réfraction selon l'angle de meilleur rendement du dispositif de rétro-réflexion adopté.

Le couvercle présente donc de préférence une portion centrale sensiblement plane et une zone périphérique de révolution torique de profil courbe venant se raccorder de manière étanche à la base. La zone périphérique est définie par un arc de conique externe et un arc de conique interne dont les foyers sont proches du niveau de la chaussée et sont décalés l'un par rapport à l'autre de façon que l'épaisseur de paroi de ladite zone périphérique aille en augmentant depuis son raccordement avec la portion centrale plane du couvercle jusqu'à son raccordement avec la base.

Le résultat de cette construction fait que l'épaisseur de la paroi transparente comprise entre les surfaces générées par révolution est croissante du sommet vers la zone de raccordement avec la base.

Il résulte de cette disposition, que l'effet fonctionnel de rétro-réflexion, auquel seul le conducteur du véhicule éclairant est sensible, bien que croissant en intensité lumineuse avec le rapprochement source lumineuse-plot, reste efficient pour le conducteur avec l'évolution de l'angle que fait le vecteur véhicule-plot avec la tangente à la courbe réalisée par l'implantation d'une suite de ces plots, tangente menée par le plot considéré en action; ceci contrairement aux dispositifs connus dont l'effet maximum est obtenu lorsque le vecteur véhicule-plot est proche de cette tangente.

Il en résulte un agrandissement de la zone de signalisation délimitée par une implantation de plots de l'invention en raison d'un effet omni-directionnel. Le dispositif de l'invention est en outre conçu de façon à fournir un effet de rétro-réflexion même dans la direction perpendiculaire à une ligne d'implantation.

D'autres particularités de l'invention apparaîtront dans la description qui va suivre d'un mode de réalisation pris comme exemple et représenté sur le dessin annexé, sur lequel :
la figure 1 est une vue de dessus, couvercle enlevé, du dispositif,
et la figure 2 est une coupe verticale selon II-II de la figure 1.

Tel qu'il est illustré sur les figures, l'élément rétro-réfléchissant 1 est constitué par la développée de la surface périphérique de la pièce annulaire 2, d'axe concentrique à l'axe de génération de la forme périphérique du couvercle, découpée dans un film rétro-réfléchissant de type connu et collée sur cette pièce, par exemple en matière plastique moulée; cette pièce comporte de préférence deux oreilles 3 diamétralement opposées, servant à l'indexation de la pièce annulaire 2 par rapport à la base 4 de l'appareil. Les oreilles 2 augmentent en outre la surface exploitable du film rétroréflé- chissant et servent de repères visuels pour l'orientation du plot lors de sa pose ainsi que de délimitation de zones non efficaces lorsque celles-ci sont souhaitables.

Dans l'exemple illustré, la ligne de repère matérialisée par les deux oreilles 3 est disposée perpendiculairement à la ligne d'implantation des plots; la bande 1 de film rétro-réfléchissant recouvre de préférence tout l'arc délimité entre les oreilles 3, ainsi que la partie latérale de ces oreilles et le congé de raccordement. Ce film peut être disposé sur les deux arcs ainsi définis, comme dans l'exemple représenté sur la figure 1, ou sur un seul d'entre eux selon que l'effet fonctionnel doit être obtenu pour les sens opposés de trafic ou pour l'un seulement.

Le reste du dispositif est destiné essentiellement à supporter, à protéger et à utiliser au mieux de ses possibilités le dispositif rétro-réfléchissant adopté.

La base 4 comporte notamment une base horizontale 5 destinée à être collée sur le sol ou légèrement encastrée dans celui-ci. Sur la figure 2, on a figuré par un trait mixte 16 le niveau du sol dans le cas d'un encastrement.

Dans le cas d'un collage direct sans encastrement, l'épaisseur de la paroi 5 peut être réduite en conséquence par élimination de la partie située au-dessous du trait 16. Cette base 4 comporte par ailleurs une paroi cylindrique 6 venant centrer par l'intérieur la pièce annulaire 2, et deux saillies 7 servant à l'indexation de la pièce annulaire 2 et venant se loger dans des logements 8 ménagés à l'intérieur des oreilles 3. La partie intérieure à la partie cylindrique 6 est munie de nervures pentues radiales 9 pour le raidissement et le renforcement de la résistance aux diverses natures de forces exercées sur le plot, ces nervures se raccordant de préférence sur le renforcement central cylindrique 10, lui-même siège optionnel d'une pièce métallique filetée. Dans l'exemple illustré, la base 4 comporte un évidement circulaire 20 pour la mise en place d'un produit de collage et pour créer une zone anti-arrachement. L'évidement circulaire 20 présente quatre canaux d'égalisation 21.

Le couvercle 11, qui est en matière plastique transparente de grande résistance mécanique et de bonnes propriétés optiques, comporte une partie sensiblement plane 12, recouvrant toute la partie centrale de la base jusqu' à la paroi 6 et la pièce annulaire 2, et une zone courbe périphérique 13 venant se raccorder de manière étanche avec la base 4, par exemple par encastrement-collage. Le couvercle 11 est encastré sur la base 4 en prenant appui sur deux zones périphériques circulaires 22,23 de la base 4 et sur une zone circulaire supérieure 24 de la paroi 6. Des évidements 25 pratiqués dans une nervure périphérique 26 faisant saillie à l'intérieur de la portion plane 12, viennent coopérer avec les nervures 9 pour indexer le couvercle 11 sur la base 4.

Cette zone périphérique 13 joue un rôle essentiel à la fois sur le plan mécanique et sur le plan optique. En effet, sur le plan mécanique, l'amoindrissement nécessaire du choc causé par l'impact des roues des véhicules, le nettoyage souhaité de la surface externe par le frottement des pneumatiques, sur le plan optique, la forme utile à la collecte de l'intensité lumineuse incidente maximale et au taux minimal de lumière directement réfléchie sur la surface externe, rendent nécessaire une forme convexe fuyante et progressive en même temps qu'une épaisseur de paroi suffisante.

Cette zone 13 est traversée, à l'aller comme au retour, par les rayons lumineux provenant des phares du véhicule et retournant vers les yeux du conducteur, ces rayons lumineux subissant de ce fait quatre réfractions successives en plus de la rétro-réflexion sur la surface rétro-réfléchissante 1, laquelle ne se fait pas suivant les règles habituelles de la réflexion puisqu'au contraire le rayon réfléchi est sensiblement dans la direction du rayon incident. Dans l'exemple d'application présenté, la proportion de lumière réfléchie sur la surface 1 est d'autant plus importante que le rayon incident sur cette surface est proche de la perpendiculaire et d'une manière générale, proche d'une valeur angulaire spécifiée par le fabricant de l'élément rétro-réfléchissant.

Pour répondre aux critères mécaniques demandés, exploiter au mieux les propriétés de l'élément 1 adopté pour une application donnée et notamment éviter un affaiblissement de l'intensité lumineuse du faisceau sortant du plot, à l'approche des limites angulaires (fonctions de la surface collectrice et de l'indice de réfraction du matériau translucide utilisé), on donne à la zone périphérique 13 une forme de révolution définie par deux arcs de cônique générateurs, l'un 14, définissant la surface collectrice externe, et l'autre 15, définissant la surface collectrice interne.

Les foyers de ces deux arcs sont proches du niveau du sol 16 et décalés l'un par rapport à l'autre, ce décalage de l'arc générateur de surface collectrice déterminant en pratique le meilleur rendement optique du système de rétro-réflexion disposé en périphérie externe de la pièce 2.

Dans l'exemple d'application illustré, les arcs 14 et 15 sont des arcs de cercle, le centre de l'arc 15 étant plus proche de l'axe du dispositif que le centre de l'arc 14, de telle manière que, comme cela apparaît sur la figure 2, l'épaisseur de cette zone 13 aille en croissant de son raccordement avec la partie centrale plane 12 jusqu'à l'endroit 23 du raccordement par encastrement-collage avec la périphérie de la base 4, c'est-à-dire de haut en bas.

Le seul rôle optique de collecteur de faisceau incident, de la surface générée par l'arc 14, joint à l'épaisseur relativement importante de la zone périphérique 13, permet en outre, étant la seule zone du plot à subir une abrasion, son reconditionnement périodique sur le lieu d'implantation, grâce à une machine rotative mobile.

La partie centrale plane 12 du couvercle peut comporter extérieurement des stries ou un gaufrage empêchant le dérapage des roues des véhicules qui viendraient à passer dessus. En outre, le fait qu'elle soit transparente permet également d'utiliser la zone centrale comprise à l'intérieur de la paroi cylindrique 6 pour loger des dispositifs complémentaires, si on le désire.

Par exemple, un indicateur de présence de verglas ou un témoin lumineux indépendant des lumières des phares; en ce cas, un disque 17, constitué en un matériau phosphorescent qui absorbe la lumière du jour et la restitue de nuit pendant plusieurs heures, peut avoir la forme représentée sur la figure 1, c'est-à-dire une forme en couronne, se centrant à l'intérieur sur le renforcement central cylindrique 10 et comportant des fentes 18 s'emboîtant sur une partie des nervures 9 dont le profil supérieur est à cet effet découpé en escalier.

La lumière ainsi émise ne saurait remplacer la lumière renvoyée par rétro-réflexion mais constitue un complément faible et permanent.

La lumière rétro-réfléchie par le plot en direction des yeux du conducteur, peut être colorée; selon le coefficient d'intensité lumineuse et les coordonnées chromatiques exigés par l'application, l'obtention de la couleur se fait soit par l'emploi d'éléments rétro-réfléchissants 1 colorés, soit par la coloration dans la masse translucide du matériau constitutif de l'ensemble du couvercle 11.

La liaison entre l'embase 4 et l'un des éléments de centrage du couvercle 11 peut comporter des éléments témoins colorés de rupture non représentés, visibles par transparence à travers la partie centrale plane 12 et dont le passage éventuel à l'état de transparence, par réfraction totale, autorise la surveillance par simple contrôle visuel de l'état de fatigue mécanique du plot.

## Revendications

1. Plot rétro-réfléchissant pour chaussée ou support comprenant au moins un élément rétro-réfléchissant monté sur une base de révolution (4) destinée à être fixée sur la chaussée ou le support et enfermée de manière étanche par un couvercle transparent (11) de révolution et de forme arrondie, caractérisé par le fait qu'une pièce annulaire (2) présentant une surface externe sensiblement cylindrique revêtue d'un film d'une matière rétro-réfléchissante est montée de manière concentrique à la base de révolution (4).

2. Plot rétro-réfléchissant selon la revendication 1, caractérisé par le fait que le couvercle présente une portion centrale sensiblement plane (12) et une zone périphérique de révolution courbe (13) venant se raccorder de manière étanche à la base (4).

3. Plot rétro-réfléchissant selon la revendication 2, caractérisé par le fait que la zone périphérique courbe (13) du couvercle est définie par un arc de conique externe (14) et un arc de conique interne (15) dont les foyers sont proches du niveau de la chaussée ou support et sont décalés l'un par rapport à l'autre de façon que l'épaisseur de paroi de ladite zone périphérique aille en augmentant depuis son raccordement avec la portion centrale plane du couvercle jusqu'à son raccordement avec la base (4).

4. Plot rétro-réfléchissant selon la revendication 3, caractérisé par le fait que les arcs de conique sont des arcs de cercle.

5. Plot rétro-réfléchissant selon l'une quelconque des revendications précédentes, caractérisé par le fait que la pièce annulaire (2) comporte deux oreilles (3) diamétralement opposées permettant l'indexation de ladite pièce par rapport à la base (4).

6. Plot rétro-réfléchissant selon la revendication 5, caractérisé par le fait que que les faces radiales des oreilles (3) sont également revêtues de matière rétro-réfléchissante.

7. Plot rétro-réfléchissant selon l'une quelconque des revendications précédentes, caractérisé par le fait que la base (4) comporte .une paroi cylindrique (6) assurant le centrage de la pièce annulaire (2).

8. Plot rétro-réfléchissant selon la revendication 7, caractérisé par le fait que la base (4) comporte, à l'intérieur de la paroi cylindrique (6), une pluralité de nervures pentues radiales (9).

9. Plot rétro-réfléchissant selon la revendication 8, caractérisé par le fait que la base (4) comporte un élément de renfort central (10) sur lequel viennent se raccorder les nervures radiales (9), qui sont par ailleurs solidaires de la paroi cylindrique (6).

10. Plot rétro-réfléchissant selon l'une des revendications 8 ou 9, caractérisé par le fait que le couvercle comporte une nervure périphérique (26) faisant saillie à l'intérieur de la portion plane (12) et munie d'évidements (25) coopérant avec les nervures (9) de la base (4).

11. Plot rétro-réfléchissant selon l'une quelconque des revendications précédentes, caractérisé par le fait que la partie centrale plane du couvercle présente des stries en relief ou un gaufrage antidérapant sur sa face extérieure.

12. Plot rétro-réfléchissant selon l'une quelconque des revendications précédentes, caractérisé par le fait qu'il comporte en outre juste au-dessous de la partie centrale du couvercle, un élément phosphorescent capable d'emmagasiner la lumière et de la restituer ultérieurement.

13. Plot rétro-réfléchissant selon l'une quelconque des revendications précédentes, caractérisé par le fait que la liaison entre la base et le couvercle comporte au moins un élément témoin de rupture dont la transparence se modifie en fonction de l'état de la liaison.
